# EUROPÄISCHE PATENTSCHRIFT

(11) **EP 3 392 425 B1**
(45) Veröffentlichungstag und Bekanntmachung des Hinweises auf die Patenterteilung: **08.01.2020**
(21) Anmeldenummer: 17000680.3
(22) Anmeldetag: 21.04.2017
(51) Int. Cl.: E04F 10/06, E06B 9/42

(54) **HORIZONTALTRÄGER MIT SENKRECHTBESCHATTUNG UND VERSTELLBARER ABSTÜTZUNG**
HORIZONTAL SUPPORT WITH VERTICAL SHADING AND ADJUSTABLE SUPPORT
SUPPORT HORIZONTAL COMPRENANT UN OMBRAGE VERTICAL ET SUPPORT RÉGLABLE

(43) Veröffentlichungstag der Anmeldung: 24.10.2018
(73) Patentinhaber: Weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- DE-U1- 29 806 658
- DE-U1- 29 920 856
- DE-U1-202006 021 144
- FR-A1- 2 937 367

## Beschreibung

Die Erfindung betrifft einen Horizontalträger gemäß dem Oberbegriff des Anspruchs 1.

Derartige Träger sind grundsätzlich bekannt, beispielsweise aus der deutschen Gebrauchsmusterschrift DE 20 2006 021 114 U1. Nachteilig bei den bekannten Trägern ist es jedoch, dass sich die Wickelwelle aufgrund ihres Eigengewichtes und des Gewichtes des Wickelballens durchbiegen kann. Infolge einer derartigen Durchbiegung können einerseits das Beschattungselement beschädigt und andererseits der Wickelprozess während des Aus- und Einfahrens gestört werden.

Aufgabe der Erfindung ist es, diese Nachteile zu überwinden und insbesondere einen Horizontalträger bereit zu stellen, bei dem einer Durchbiegung der Wickelwelle zuverlässig entgegengewirkt werden kann.

Diese Aufgabe wird erfindungsgemäß durch einen Träger gemäß Anspruch 1 gelöst Vorteilhafte Weiterbildungen der Erfindung sind in den Unteransprüchen angegeben.

Besonders vorteilhaft bei einem Horizontalträger, der durch zumindest ein Hohlkammerprofil gebildet ist, welches zumindest eine Kammer zur Aufnahme einer Wickelwelle mit einem darauf als Wickelballen aufgewickelten Beschattungselement einer Senkrechtbeschattung aufweist, wobei In der Kammer die um ihre Achse drehbar gelagerte Wickelwelle angeordnet ist, von der das Beschattungselement abwickelbar ist und wobei die Kammer zumindest eine Durchtrittsöffnung aufweist, durch welche das Beschattungselement aus der Kammer austritt, ist es, dass der Wickelwelle zumindest eine Abstützung zugeordnet ist, wobei die Abstützung innerhalb eines Verstellbereiches verstellbar und innerhalb des Verstellbereiches festlegbar ist, insbesondere an beliebiger Stelle innerhalb des Verstellbereiches festlegbar ist.

Hierdurch wird eine Abstützung der Wickelwelle bereitgestellt und es wird ermöglicht, die Abstützung innerhalb des Verstellbereichs zu verstellen und festzulegen. Die Verstellbarkeit bezieht sich dabei auf die Relation in Bezug auf den ortsfesten Horizontalträger. Das bedeutet, dass eine Verlagerung der Stützfläche innerhalb der die Senkrechtbeschattung aufnehmenden Kammer ermöglicht ist und die Stützfläche entsprechend positioniert werden kann. Nach der Positionierung der Stützfläche in der gewünschten Position kann die Stützfläche fixiert werden. Hierzu sind entsprechende Befestigungsmittel angeordnet. Vorzugsweise ist dabei die Abstützung innerhalb des Verstellbereiches an beliebiger Stelle festlegbar.

Der Begriff Wickelballen bezeichnet dabei das auf der Wickelwelle aufgewickelte Beschattungselement. Insbesondere bei maximal aufgewickeltem Beschattungselement auf der Wickelwelle, ist die Gefahr einer Wickelwellendurchbiegung groß, da dabei die größte Gewichtskraft auf die Wickelwelle wirkt. Mit der Abstützung wird einer derartigen Durchbiegung der Wickelwelle entgegengewirkt.

Ferner verändert sich bei einer Änderung der Ausfahrlänge des Beschattungselementes und/oder der Verwendung von Materialien unterschiedlicher Dicke für das Beschattungselement der Durchmesser des Wickelbaliens bei maximal eingefahrenem Beschattungselement. Auf diese Weise wird bei einer nicht verstellbaren Abstützung die Wickelwelle bei verkleinertem Wickelballendurchmesser nicht mehr von der Abstützung abgestützt, wohingegen bei vergrößertem Wickelballendurchmesser das Beschattungselement nicht vollständig aufgewickelt werden kann. Durch die Verstellbarkeit der Abstützung innerhalb eines Verstellbereiches kann die Abstützung derart positioniert werden, dass diese auch bei verändertem Wickelballendurchmesser wirksam wird. Somit kann die Position der Abstützung dem Wickelballendurchmesser auf eine einfache Art und Weise angepasst werden. Dementsprechend kann durch eine optimale Positionierung und Festlegung der Stützfläche die Funktionstüchtigkeit der Senkrechtbeschattung und die Abstützung der Wickelwelle gewährleistet werden.

Dabei kann beispielsweise mittels entsprechender Befestigungselemente die Abstützung insbesondere an beliebiger Position innerhalb des Verstellbereiches festgelegt werden. Die Verstellbarkeit kann stufenlos oder stufenweise erfolgen. Der Verstellbereich kann dabei durch Verstellelemente wie Gewindebolzen und/oder Schieber und/oder Kulissenführungen definiert sein.

Derartige Horizontalträger werden als tragende Strukturbauteile insbesondere bei einem Wintergarten oder bei einer Pergola beispielsweise zur Ausbildung einer Dachtraufe eingesetzt. Insbesondere dienen solche Träger zur Aufnahme von statischen Kräften. Vielfach werden derartige Horizontalträger auch als Querträger bezeichnet. Diese Horizontalträger können insbesondere der Aufnahme von Dachsparren dienen. Solche Träger können insbesondere von Stützpfosten getragen werden.

Die Ausbildungsform des Horizontalträgers wird dabei als Hohlkammerprofil bezeichnet, da er im Querschnitt eine oder insbesondere mehrere Kammern aufweisen kann, die zwischen Stegen und Gurten des Horizontalträgers gebildet sind. Als Stege werden dabei jene Abschnitte des Horizontalträgers bezeichnet, welche einen überwiegend vertikalen Verlauf aufweisen und dadurch die seitlichen Begrenzungen einer Kammer bilden. Als Gurte werden dementsprechend jene Abschnitte des Horizontalträgers bezeichnet, welche einen überwiegend horizontalen Verlauf aufweisen und dadurch die obere und untere Begrenzung einer Kammer bilden. Es können dabei mehr als zwei Stege und mehr als zwei Gurte angeordnet sein, sodass der Horizontalträger mehr als nur eine Kammer aufweist.

Zumindest eine der Kammern dient dabei zur Aufnahme und Anordnung der Senkrechtbeschattung. Diese Kammer weist zumindest eine Durchtrittsöffnung auf, durch welche das Beschattungselement austritt. Somit handelt es sich hierbei nicht um eine geschlossene Kammer. Die Durchtrittsöffnung ist dabei schlitzförmig parallel zur Wickelwellenachse ausgebildet. Die Durchtrittsöffnung erstreckt sich entlang des Trägers zumindest über die Breite des von der Wickelwelle abwickelbaren Beschattungselementes. Mit der Breite des aufgewickelten Beschattungselementes ist dessen Abmessung in paralleler Richtung zur Wickelwelle gemeint. Somit entspricht die Länge des Beschattungselementes der Abmessung senkrecht zu dessen Breite. Andere Kammern und/oder dieselbe Kammer können ferner insbesondere zur Kabelführung und/oder Wasserführung genutzt werden. Der Horizontalträger kann somit eine als Kabelkanal dienende Kammer aufweisen. Ferner können im und/oder am Horizontalträger eine oder mehrere Beleuchtungseinheiten wie beispielsweise LEDs angeordnet sein.

Bei dem Beschattungselement kann es sich um ein Tuch wie ein Markisentuch oder ein Fliegengitter, einen transparenten Behang, ein Rollo, einen Stoff oder dergleichen handeln. Insbesondere kann es sich bei dem zumindest einen Beschattungselement um eine Kombination aus einzelnen zusammenhängenden Beschattungselementen, wie beispielsweise bei einer Jalousie oder Rolllade, handeln. Ferner ist es möglich, mehrere Beschattungselemente nebeneinander auf derselben Wickelwelle anzuordnen.

In einer bevorzugten Ausführungsform ist die Abstützung innerhalb eines Verstellbereiches in vertikaler Richtung und/oder in horizontaler Richtung verstellbar und festlegbar. Dabei ist insbesondere eine Verstellbarkeit in einer Richtung mit zumindest einer vertikalen und/oder einer horizontalen Komponente umfasst. Dabei sind eine lineare Bewegung und/oder eine Schwenkbewegung und/oder eine Superposition umfasst. Ferner ist damit eine Aneinanderreihung von Linearbewegung/en und/oder Schwenkbewegung/en und/oder Superpositionen, insbesondere unterschiedlicher Krümmung und insbesondere unterschiedlicher Krümmungsrichtung, umfasst. Hierdurch kann eine Verstellbarkeit der Abstützung in drei Dimensionen im Raum ermöglicht werden. Dadurch kann die Position der Abstützung den Anforderungen, insbesondere verschiedenen Wickelballendurchmessern, angepasst und somit die Stützung der Wickelwelle verbessert werden.

Vorzugsweise ist die Abstützung formschlüssig mit dem Horizontalträger verbunden und/oder formschlüssig an dem Horizontalträger gelagert. Dementsprechend können die Abstützung und der Horizontalträger einen Formschluss bilden.

Vorzugsweise ist die Abstützung formschlüssig an dem Horizontalträger gelagert, wobei die formschlüssige Verbindung eine Gelenkverbindung zwischen der Abstützung und einem Aufnahmebereich an dem Träger ausbildet, wobei die Abstützung um eine Gelenkachse der Gelenkverbindung gegenüber dem Horizontalträger verschwenkbar ist. Besonders bevorzugt verläuft dabei die Gelenkachse der Gelenkverbindung parallel zur Wickelwellenachse.

Insbesondere kann durch die Verschwenkbarkeit der Abstützung ferner eine einfache Verstellung der Abstützung ermöglicht werden. Ein Verschwenken um eine zur Wickelwelle parallele Achse gewährleitstet ferner eine durchgehend gleichmäßige Abstützung der Wickelwelle. Insbesondere ist ein windschiefes Anstellen der Abstützung gegenüber der Wickelwelle somit durch die kinematische Kopplung mit dem Träger ausgeschlossen.

In einer bevorzugten Ausführungsform ist die Abstützung mittels einer Pendellagerung an dem Horizontalträger gelagert. Somit ist es insbesondere möglich, die Abstützung mittels Pendelarmen an dem Horizontalträger anzuordnen, wobei die Pendelarme um eine Drehachse pendelnd aufgehängt sind. In diesem Fall ist die Abstützung an den Pendelarmen gelagert, welche mit dem Horizontalträger verbunden sind. Die Drehachse der Pendelarme kann insbesondere parallel zur Achse der Wickelwelle außerhalb der Achse der Wickelwelle liegen.

Vorzugsweise ist die Abstützung federnd an dem Horizontalträger gelagert. Dadurch kann eine selbsttätige Positionierung der Abstützung entsprechend den sich ändernden Wickelballendruchmessern erfolgen. Somit liegt der Wickelballen unabhängig von seinem Durchmesser stets an der Abstützung an, sodass die Wickelwelle wirksam abgestützt wird. Ferner ist eine federnd gelagerte Abstützung geeignet, etwaige Kräfte beispielsweise durch auf dem Beschattungselement auftreffende Windlasten aufzunehmen.

Vorzugsweise ist die Abstützung entlang zumindest einer Kulissenführung verstellbar und festlegbar, insbesondere entlang von in oder an seitlichen Kopfplatten des die Wickelwelle aufnehmenden Horizontalträgers angeordneten Kulissenführungen verstellbar. In diesem Fall definieren die Kulissenführungen den Verstellbereich. Die Kulissenführungen können dabei in oder an seitlichen Kopfplatten insbesondere form- und/oder kraft- und/oder stoffschlüssig oder damit einstückig, insbesondere mittels Fräsen, angeordnet werden. Insbesondere können derartige seitliche Kopfplatten von angrenzenden Bauteilen und/oder Trägern gebildet werden.

Vorzugsweise ist die Abstützung mittels zumindest eines Verstellelementes verstellbar. Das Verstellelement dient dabei mittelbar oder unmittelbar der Verstellung der Abstützung. Insbesondere sind mehrere Verstellelemente insbesondere äquidistant über den Längsverlauf der Wickelwelle hinweg angeordnet. Auf diese Weise wird eine über den Längsverlauf der Wickelwelle gleichmäßige Verstellung möglich, sodass aufgrund einer ungleichmäßigen Verstellung der Abstützung entstehende Spannungskräfte in der Abstützung sowie ein Verkanten vermieden werden können. Der Längsverlauf der Wickelwelle entspricht dem Verlauf der Wickelwelle entlang der Wickelwellenachse.

Vorzugsweise ist die Abstützung mittels eines oder mehreren Verstellkeilen verstellbar. Insbesondere kann jeder Verstellkeil mittels zumindest eines Gewindebolzens, der in den Verstellkeil eingreift, innerhalb eines Verstellbereiches verstellbar sein.

Die Abstützung kann somit mittelbar oder unmittelbar auf einem oder mehreren Verstellkeilen aufliegen. Besonders vorteilhaft ist eine Kombination der Anordnung eines oder mehrerer Verstellkeile mit einer schwenkbar gelagerten Abstützung. Die Verstellkeile weisen zumindest eine Abschrägung auf. Vorzugsweise liegt die verstellbare Abstützung unmittelbar auf der Abschrägung der Verstellkeile auf. Bei Verlagerung der Verstellkeile wird die Abstützung durch die Verstellkeile angehoben oder abgesenkt und dabei um die Gelenkachse herum geschwenkt. Eine exakte Positionierung ist durch eine Verstellung der Verstellkeile mittels in die Verstellkeile eingreifender Gewindebolzen und/oder Stellschrauben möglich.

Insbesondere weist jeder Verstellkeil zumindest eine Abschrägung auf, die derart angeordnet ist, dass ein lineares Verfahren des Versteilkeiles zu einem Anheben oder Absenken der Abstützung führt.

In dem Fall, dass jeder Verstellkeil mittels zumindest eines Gewindebolzens und/oder einer Stellschraube, der/die in den Verstellkeil eingreift, innerhalb eines Verstellbereiches verstellbar ist, definieren die Gewindebolzen bzw. die Stellschrauben den Verstellbereich. Mit dem Begriff des Gewindebolzens ist im erfindungsgemäßen Sinne auch eine Stellschraube sowie ferner jedes andere mit einem Gewinde versehenes Einstellelement umfasst. Die Umsetzung einer Drehbewegung in eine Linearbewegung erleichtert das exakte Justieren der Abstützung. Selbstverständlich ist auch eine Kombination von Verstellelementen und einer Kulissenführung zur Verstellung und Festlegung der Abstützung möglich.

Vorzugsweise ist die Wickelwelle zumindest in vertikaler Richtung vor- und zurückbewegbar. Hierdurch kann der Wickelballen unabhängig von seinem Durchmesser stets an der Abstützung anliegen und die Wickelwelle kann somit stets gegen eine Durchbiegung abgestützt werden.

Insbesondere ist davon mit umfasst, dass bei vollständig abgewickeltem Beschattungselement die Wickelwelle selbst unmittelbar an der Abstützung anliegen kann. Ferner kann die Vor- und Zurückbewegbarkeit der Wickelwelle es ermöglichen, dass der Wickelballen unabhängig von dem Wickelballendurchmesser an der Abstützung anliegen kann, d.h. dass der maximale Verfahrbereich der Wickelwelle derart ausgestaltet ist, dass der Wickelballen unabhängig von dem Wickelballendurchmesser auch bei vollständig abgewickeltem Beschattungselement stets an der Abstützung anliegt.

Dadurch ist es gewährleistet, dass der seinen Durchmesser beim Ein- und Ausfahren des Beschattungselementes ändernde Wickelballen, der auf der Wickelwelle aufgewickelt ist, stets an der Abstützung anliegt und hierdurch die Wickelwelle gegen die Gewichtskraft und/oder eine auf das Beschattungselement einwirkende Spannkraft abgestützt wird. Ferner kann sich der Wickelballendurchmesser bei einer Änderung der maximalen Ausfahrlänge des Beschattungselementes und/oder der Verwendung anderer Materialien für das Beschattungselement verändern. Besonders vorteilhaft ist es, dass derartige in der Folge auftretende Veränderungen des Durchmessers des vollständig aufgewickelten Beschattungselementes erfindungsgemäß durch die Vor- und Zurückbewegbarkeit der Wickelwelle keine Anpassung oder Veränderung der Konstruktion erfordern, sondern der Wickelballen weiterhin von der Abstützung gegen eine Durchbiegung abgestützt wird.

Dadurch, dass die Wickelwelle bzw. der Wickelballen unabhängig vom Wickelballendurchmesser an der Abstützung anliegt, wird die Wickelwelle gegen eine Durchbiegung abgestützt. Dadurch wird einer Durchbiegung der Wickelwelle unabhängig vom Wickelballendurchmesser entgegengewirkt, wodurch ein optimaler Tuchstand bei flexiblen Beschattungselementen wie beispielsweise Markisentüchern gewährleistet werden kann. Ferner kann bei flexiblen Beschattungselementen eine Faltenbildung beim Aufwickeln vermieden werden. Weiter werden dadurch Schäden am Beschattungselement sowie ein erschwertes Ein- und Ausfahren des Beschattungselementes, die aufgrund einer durchgebogenen Wickelwelle auftreten würden, vermieden.

Bei einem Ausfahren des Beschattungselementes wird das Beschattungselement von der Wickelwelle aufgrund der Drehung der Wickelwelle abgewickelt, wobei sich der Wickelballendurchmesser verkleinert. Erfindungsgemäß bewegt sich die Wickelwelle folglich zumindest mit einer vertikalen Richtungskomponente nach unten vor, sodass der Wickelballen stets an der Abstützung anliegt und die Wickelwelle somit abgestützt wird. Bei einem Einfahren des Beschattungselementes wird demgegenüber das Beschattungselement auf der Wickelwelle aufgrund der Drehung der Wickelwelle in entgegengesetzte Richtung aufgewickelt, wobei sich der Wickelballendurchmesser vergrößert. Erfindungsgemäß bewegt sich die Wickelwelle folglich zumindest mit einer vertikalen Richtungskomponente nach oben zurück, sodass der Wickelballen stets an der Abstützung anliegt und die Wickelwelle somit abgestützt wird.

Mit der Vor- und Zurückbewegbarkeit der Wickelwelle zumindest in vertikaler Richtung ist gemeint, dass die Bewegung der Wickelwellenachse zumindest eine Komponente in vertikaler Richtung aufweist. Es können jedoch auch von der vertikalen Richtung abweichende Bewegungskomponenten hinzutreten, sodass die Wickelwelle beispielsweise eine diagonale oder eine bogenförmige Bewegung ausführen kann. Somit ist auch eine Bewegbarkeit der Wickelwelle mit weiteren zusätzlichen Bewegungskomponenten kumulativ zu einer vertikalen Bewegungskomponente möglich. Die Bewegungsrichtung der Wickelwelle kann vollständig oder abschnittweise einer linearen Bewegung entsprechen oder gekrümmt sein, insbesondere können unterschiedliche Steigungen und/oder unterschiedliche Krümmungsradien und/oder unterschiedliche Krümmungsrichtungen einander folgen.

Insbesondere kann die Wickelwellenbewegung zumindest eine Komponente in Ausfahrrichtung sowie entgegen der Ausfahrrichtung des Beschattungselementes aufweisen. Unter der Ausfahrrichtung wird im erfindungsgemäßen Sinne die vertikale Ausfahrrichtung einer Senkrechtbeschattung verstanden. Vor dem Übergang in die vertikale Richtung kann das Beschattungselement durch fakultativ angeordnete Leitelemente geführt bzw. gelenkt sein. Diese Weiterbildung ist von der Erfindung mit umfasst. Es können somit ein oder mehrere Leitelemente angeordnet sein, über welche das Beschattungselement vor einem Übergang in die senkrecht nach unten gerichtete Ausfahrrichtung geführt wird.

Vorzugsweise ist die Wickelwelle an ihren Enden in Gleitsteinen gelagert, die in Kulissenführungen von Lagerträgern gleiten. Durch die Verwendung von Gleitsteinen, die in Kulissenführungen von Lagerträgern gleiten, wird eine konstruktiv einfache und verschleißarme Lösung realisiert, die eine schwimmende Lagerung der Wickelwelle und somit stets eine Stützung der Wickelwelle durch die Abstützung gewährleistet. Bei dieser Ausführungsform weist die Wickelwelle eine schwimmende Lagerung auf. Somit ist die Wickelwelle zumindest in vertikaler Richtung vor- und zurückbewegbar.

Dadurch ist es gewährleistet, dass der seinen Durchmesser beim Ein- und Ausfahren der Senkrechtbeschattung ändernde Wickelballen, der auf der Wickelwelle aufgewickelt ist, stets an der zumindest einen Abstützung anliegt. Hierdurch wird die Wickelwelle gegen die Gewichtskraft und/oder eine Spannkraft zur Vermeidung einer Durchbiegung abgestützt. Somit wird einer Durchbiegung der Wickelwelle unabhängig vom Wickelballendurchmesser effektiv entgegengewirkt.

Insbesondere kann jeder Gleitstein an einer beliebigen Position seiner Kulissenführung feststellbar sein. Auch kann es vorgesehen sein, durch verstellbare Anschläge der Kulissenführung den Gleitweg der Gleitsteine einzustellen und zu begrenzen. Mittels einer derartigen Anordnung kann eine Verschiebbarkeit der Wickelwelle auf eine einfache und verschleißarme Art und Weise gewährleistet werden.

Insbesondere kann die Wickelwelle an ihren Enden Schiebelager aufweisen, die unabhängig voneinander in Ausfahrrichtung vor- und zurückverschiebbar und feststellbar sind, insbesondere kann der Verschiebeweg der Verschiebelager einstellbar sein.

In einer bevorzugten Ausführungsform ist die Wickelwelle an ihren Enden an Pendelarmen gelagert, wobei die Pendelarme um eine Drehachse pendelnd aufgehängt sind, die parallel zur Achse der Wickelwelle außerhalb der Achse der Wickelwelle liegt. Hierdurch kann ebenfalls eine schwimmende Lagerung der Wickelwelle realisiert und somit stets eine Stützung der Wickelwelle durch die zumindest eine Abstützung gewährleistet werden. Diese Art der Pendellagerung gewährleistet eine einfache Verschiebbarkeit der Wickelwelle in Abhängigkeit zum Wickelballendurchmesser auf einem Kreisbogen, sodass die Wickelwelle mit dem darauf aufgewickelten Wickelballen stets an der Abstützung anliegt und hierdurch gegen die Gewichtskraft und/oder eine Spannkraft abgestützt wird. Hierdurch wird einer Durchbiegung der Wickelwelle unabhängig vom Wickelballendurchmesser effektiv entgegengewirkt. Alternativ oder kumulativ zu den Gleitsteinen in Kulissenführungen kann dadurch eine schwimmende Lagerung der Wickelwelle realisiert werden.

Die Pendelarmlagerung kann insbesondere alternativ zur bereits beschriebenen Gleitsteinlagerung mit Kulissenführung eingesetzt werden. Die Pendelarmlagerung kann jedoch auch kumulativ zu den Gleitsteinen in Kulissenführungen verwendet werden. In diesem Fall erfolgt die Kulissenführung der Wickelwelle mechanisch bedingt auf einer Kreisbahn. Eine Kombination aus den beiden Lagerungen gewährleistet eine zusätzliche Sicherung der Wickelwellenführung.

Vorzugsweise ist das in Ausfahrrichtung vordere Ende des Beschattungselementes an einem ausfahrbaren Ausfahrprofil befestigt. Das Aus- und Einfahren des Beschattungselementes wird damit mittels eines Ausfahrprofils stabilisiert und erfolgt dadurch gleichmäßiger. Ferner kann ein derartiges Ausfahrpofil mit einem oder mehreren Zusatzgewichten ausgerüstet sein und somit das Beschattungselement insbesondere bei Wind stabilisieren. Ferner kann das Ausfahrpofil an einem oder mehreren senkrechten Führungselementen wie beispielsweise Spannseilen oder Führungsschienen geführt sein.

Insbesondere wird die Kammer, welche die Wickelwelle aufnimmt, von dem Ausfahrprofil im eingefahrenen Zustand verschlossen. Unter dem eingefahrenen Zustand wird der Zustand bezeichnet, an welchem das Beschattungselement maximal möglich auf der Wickelwelle aufgewickelt ist, wobei das Ausfahrprofil an der Kammer anschlägt und sie dadurch verschließt. Durch den Anschlag des Ausfahrprofils wird somit die Drehbewegung der Wickelwelle in Aufwickelrichtung begrenzt. Durch den Verschluss der Kammer im eingefahrenen Zustand mittels des Ausfahrprofils werden die innerhalb der Kammer liegenden Elemente sowie das Innere der Kammer selbst vor Witterung geschützt. Somit wird insbesondere einer Verschmutzung des Beschattungselementes entgegengewirkt.

In einer bevorzugten Ausführungsform erstreckt sich die Abstützung parallel zur Drehachse der Wickelwelle über die ganze Länge oder einen Teil der Länge der Wickelwelle oder mehrere Abschnitte der Wickelwelle. Es sind damit auch mehrere einzelne Abstützungen oder eine zusammenhängende insbesondere einstückige Abstützung möglich. Die Abstützung kann ferner insbesondere flächig, insbesondere schalenförmig, oder als Punktstützung, insbesondere als Bolzen, ausgeführt sein. Insbesondere erstreckt sich die Abstützung in Umfangsrichtung über einen Winkel von bis zu 30° oder über 30° der Wickelwelle, insbesondere bis zu 60° oder bis zu 90° oder bis zu 120°. Somit kann die Abstützung zur Stützung der Wickelwelle den Anforderungen angepasst werden.

In einer bevorzugten Ausführungsform weist die Abstützung eine oder mehrere reibungsmindernde Einlage/n und/oder eine oder mehrere reibungsmindernde Auflage/n und/oder eine oder mehrere reibungsmindernde Beschichtung/en auf. Durch derartige reibungsmindernde Einlagen und/oder Auflagen und/oder eine oder mehrere reibungsmindernde Beschichtung/en der Abstützung wird die Haftreibung zwischen dem Beschattungselement und der Abstützung verringert. Hierdurch wird das Gleiten des Wickelballens über die Abstützung beim Drehen der Wickelwelle erleichtert. Ferner wird hierdurch einer Faltenbildung beim Auf- und Abwickeln eines flexiblen Beschattungselementes entgegengewirkt.

Insbesondere können sich derartige reibungsmindernde Einlagen und/oder Auflagen und/oder Beschichtungen über die gesamte Fläche der Abstützung erstrecken oder in Teilbereichen der Abstützung angeordnet sein. Insbesondere können derartige reibungsmindernde Einlagen und/oder Auflagen und/oder Beschichtungen streifenförmig parallel und/oder senkrecht zur Wickelwellenachse verlaufend ausgebildet sein. Insbesondere können derartige reibungsmindernde Einlagen und/oder Auflagen form- und/oder stoff- und/oder kraftschlüssig an der ein- oder mehrteiligen Abstützung angeordnet sein. Somit kann die Abstützung zur Stützung der Wickelwelle den Anforderungen angepasst werden.

Zwei Ausführungsbeispiele der Erfindung sind in den Figuren dargestellt und werden nachfolgend erläutert. Es zeigen:
- Fig. 1: einen Schnitt der Seitenansicht eines ersten Ausführungsbeispiels eines Horizontalträgers;
- Fig. 2: einen Schnitt der Seitenansicht eines zweiten Ausführungsbeispiels eines Horizontalträgers mit schwimmender Lagerung der Wickelwelle.

Die Figurendarstellungen sind nicht maßstabsgerecht. Identische Bauteile sind in den Figuren mit identischen Bezugszeichen versehen.

In der Figur 1 ist ein Schnitt der Seitenansicht eines erfindungsgemäßen Horizontalträgers 1 dargestellt.

Der Horizontalträger 1 ist durch ein Hohlkammerprofil gebildet. In einer der Kammern des Horizontalträgers 1 ist eine Senkrechtbeschattung 10 angeordnet. Die Senkrechtbeschattung 10 besteht aus einer Wickelwelle 2 mit einem darauf als Wickelballen 3 aufgewickelten Beschattungselement 4. Die Wickelwelle 2 ist dabei um ihre Achse drehbar gelagert, sodass das Beschattungselement 4 von der Wickelwelle 2 abwickelbar ist. Die Kammer, in der die Senkrechtbeschattung 10 angeordnet ist, weist eine Durchtrittsöffnung 5 auf, durch die das Beschattungselement 4 beim Abwickeln austritt. Das in Ausfahrrichtung vordere Ende des Beschattungselementes 4 ist an einem Ausfahrprofil 18 befestigt, wodurch das Beschattungselement 4 stabilisiert wird.

Der Wickelwelle 2 ist eine Abstützung 6 zugeordnet, an welcher der Wickelballen 3 anliegt. Dadurch wird die Wickelwelle 2 gegen eine Durchbiegung abgestützt. Die der Wickelwelle 2 zugeordnete Abstützung 6 ist relativ zum Horizontalträger 1 verstellbar und innerhalb des Verstellbereichs an beliebiger Stelle festlegbar. Hierzu ist die Abstützung 6 formschlüssig an dem Horizontalträger 1 schwenkbar gelagert, sodass eine Gelenkverbindung 9 zwischen der Abstützung 6 und dem Aufnahmebereich an dem Horizontalträger 1 ausgebildet ist. Auf diese Weise ist die Abstützung 6 um die Gelenkachse der Gelenkverbindung 9 verschwenkbar. Der Aufnahmebereich an dem Horizontalträger 1 ist ausgebildet wie eine Gelenkschale, in welcher das korrespondierende Endstück der Abstützung 6 einliegt und um die Gelenkachse verschwenkbar ist. Die Gelenkachse verläuft parallel zur Achse der Wickelwelle 2.

Die Abstützung 6 ist mittels mehrerer Verstellkeile 15 verstellbar. Die Verstellkeile 15 weisen an ihrer Oberseite eine Abschrägung auf. Auf der Abschrägung der Verstellkeile 15 liegt die Abstützung auf. Da der Horizontalträger 1 eine Erstreckung von mehreren Metern senkrecht zur Bildebene aufweist, sind mehrere Verstellkeile 15 angeordnet.

In jeden der Verstellkeile 15 greift jeweils eine Stellschraube 16 ein. Durch Drehen der Stellschraube 16 um ihre Achse mittels eines Werkzeuges kann jeder Verstellkeil 15 in der Bildebene gemäß der Figuren 1 und 2 nach links bzw. rechts verfahren werden. Die Verstellkeile 15 sind somit innerhalb eines Verstellbereiches verstellbar und festlegbar. Durch das Verfahren der Verstellkeile 15 in der Bildebene gemäß der Figuren 1 und 2 nach links bzw. rechts wird die auf der oberen Abschrägung der Verstellkeile 15 aufliegende Abstützung 6 um die Gelenkachse der Gelenkverbindung 9 verschwenkt und somit abgesenkt bzw. angehoben.

Die Verstellkeile 15 weisen Innengewinde auf, in welche die Stellschrauben 16 eingreifen. Die Stellschrauben 16 liegen mit ihrem Schraubenkopf an einem Anschlag 12 an und sind somit in ihrer axialen Richtung fixiert. Daher führt ein Drehen der Stellschrauben 16 zu einem Verfahren der Verstellkeile

Bei einer Drehung einer Stellschraube 16 in Einschraubrichtung in Bezug auf den Verstellkeil 15 wird der Verstellkeil 15 somit in der Bildebene nach links verfahren und die Abstützung 6 angehoben. Umgekehrt führt eine Betätigung einer Stellschraube 16 entgegen ihrer Einschraubrichtung in Bezug auf den Verstellkeil 15 zu einem Verfahren des Verstellkeils 15 in der Bildebene nach rechts und damit zu einem Absenken der Abstützung 6.

Eine Betätigung der Stellschraube 16 bewirkt somit aufgrund der Abschrägung der Verstellkeile 15 ein Anheben oder Absenken der Abstützung 6, die dabei um die Gelenkachse der Gelenkverbindung 9 herum verschwenkt wird.

Die mögliche Schwenkbewegung der Abstützung 6 ist durch den gekrümmten Doppelpfeil 13 angedeutet. Diese Schwenkbewegung ist aufgrund der zwischen der Abstützung 6 und dem Aufnahmebereich des Horizontalträgers 1 ausgebildeten Gelenkverbindung 9 möglich. Die Schwenkbewegung wird dabei mittels der Betätigung der Stellschrauben 16 ausgelöst. Bei einer Drehung der Stellschraube 16 in Einschraubrichtung in Bezug auf den Verstellkeil 15 wird der Verstellkeil 15 in der Bildebene nach links verfahren und die Abstützung 6 angehoben, wodurch die Abstützung 6 entlang des Doppelpfeils 13 im Uhrzeigersinn verschwenkt wird. Umgekehrt führt eine Betätigung einer Stellschraube 16 entgegen ihrer Einschraubrichtung in Bezug auf den Verstellkeil 15 zu einem Verfahren des Verstellkeils 15 in der Bildebene nach rechts und zu einem Absenken der Abstützung 6, wodurch die Abstützung 6 gegen den Uhrzeigersinn entlang des Doppelpfeils 13 verschwenkt wird.

Dadurch ist eine exakte Positionierung der Abstützung 6 durch eine Verstellung der Verstellkeile 15 mittels in die Verstellkeile 15 eingreifender Stellschrauben 16 möglich. Hierdurch kann sichergestellt werden, dass die Abstützung 6 auch bei sich stark ändernden Wickelballendurchmessern wirksam wird.

Ferner weist der Horizontalträger 1 eine Regenwasserablaufkammer 11 auf. Diese dient der Ableitung von Regenwasser. Der Horizontalträger 1 wird von senkrechten Stützpfosten 20 getragen. Auf dem Horizontalträger 1 liegen nicht dargestellte Dachsparren eines Wintergartens auf.

Die Figur 2 zeigt einen Schnitt der Seitenansicht eines Horizontalträgers mit grundsätzlich identischen Elementen gemäß Figur 1. Zusätzlich zum ersten Ausführungsbeispiel weist der Horizontalträger 1 gemäß Figur 2 eine schwimmende Lagerung der Wickelwelle 2 auf.

Die Wickelwelle 2 ist dabei wie durch den Doppelpfeil 17 dargestellt vor- und zurückbewegbar. Die Bewegungsrichtung der Wickelwelle 2 folgt einer unter einem spitzen Winkel gegenüber der Vertikalen angestellten Gerade und setzt sich somit aus einer vertikalen und einer horizontalen Komponente zusammen.

Im dargstellten Ausführungsbeispiel ist die Wickelwelle 2 entlang des Doppelpfeils 17 vor- und zurückbewegbar. Hierzu ist die Wickelwelle 2 an ihren Enden in Gleitsteinen 7 gelagert, die in Kulissenführungen 8 von Lagerträgern gleiten. Somit ist eine schwimmende Lagerung der Wickelwelle 2 realisiert. Dadurch bewegt sich die Wickelwelle 2 infolge des Ausfahrens bzw. Abwickelns des Beschattungselementes 4 mit einer vertikalen Komponente entlang des Doppelpfeils 17 nach unten vor, da der Wickelballendurchmesser während des Ausfahrens bzw. Abwickelns des Beschattungselementes 4 kleiner wird. Beim Einfahren bzw. Aufwickeln des Beschattungselementes 4 wird der Wickelballendurchmesser hingegen größer, sodass die Wickelwelle 2 sich mit einer vertikalen Komponente etlang des Doppelpfeils 17 nach oben zurück bewegt. Durch diese Vor- und Zurückbewegbarkeit der Wickelwelle 2 wird sichergestellt, dass der Wickelballen 3 unabhängig von seinem Durchmesser an der Abstützung 6 anliegt. Auf diese Weise wird die Wickelwelle 2 stets abgestützt und es wird einer Durchbiegung der Wickelwelle 2 zuverlässig entgegen gewirkt.

## Patentansprüche

1. Horizontalträger (1) zur Aufnahme von statischen Kräften und zum Einsatz als tragender Strukturbauteil insbesondere bei einem Wintergarten oder insbesondere bei einer Pergola, wobei der Horizontalträger (1) durch zumindest ein Hohlkammerprofil gebildet ist, welches zumindest eine Kammer aufweist, wobei eine um ihre Achse drehbar gelagerte Wickelwelle (2) mit einem darauf als Wickelballen aufgewickelten Beschattungselement (4) einer Senkrechtbeschattung (10) angeordnet ist, wobei das Beschattungselement (4) von der Wickelwelle (2) abwickelbar ist, wobei zumindest eine Durchtrittsöffnung (5) angeordnet ist, durch welche das Beschattungselement (4) austritt wobei der Wickelwelle (2) zumindest eine Abstützung (6) zugeordnet ist, und wobei die Abstützung (6) innerhalb eines Verstellbereiches verstellbar und innerhalb des Verstellbereiches festlegbar ist, insbesondere an beliebiger Stelle innerhalb des Verstellbereiches festlegbar ist, **dadurch gekennzeichnet, dass** die zumindest eine Kammer zur Aufnahme der Wickelwelle (2) mit dem darauf als Wickelballen (3) aufgewickelten Beschattungselement (4) der Senkrechtbeschattung vorgesehen ist, dass die um ihre Achse drehbar gelagerte Wickelwelle (2) in der Kammer angeordnet ist, und dass die Kammer die zumindest eine Durchtrittsöffnung (5) aufweist, durch welche das Beschattungselement (4) aus der Kammer austritt.

2. Horizontalträger nach Anspruch 1, **dadurch gekennzeichnet, dass** die Abstützung (6) innerhalb eines Verstellbereiches insbesondere in vertikaler Richtung und/oder in horizontaler Richtung verstellbar und festlegbar ist.

3. Horizontalträger nach Anspruch 1 oder 2, **dadurch gekennzeichnet, dass** die Abstützung (6) formschlüssig mit dem Horizontalträger (1) verbunden und/oder formschlüssig an dem Horizontalträger (1) gelagert ist.

4. Horizontalträger nach einem der vorherigen Ansprüche, **dadurch gekennzeichnet, dass** die Abstützung (6) formschlüssig an dem Horizontalträger (1) gelagert ist, wobei die formschlüssige Verbindung eine Gelenkverbindung (9) zwischen der Abstützung (6) und einem Aufnahmebereich an dem Horizontalträger (1) ausbildet, wobei die Abstützung (6) um eine Gelenkachse der Gelenkverbindung (9) gegenüber dem Horizontalträger (1) verschwenkbar ist.

5. Horizontalträger nach einem der vorherigen Ansprüche, **dadurch gekennzeichnet, dass** die Abstützung (6) mittels einer Pendellagerung an dem Horizontalträger (1) gelagert ist.

6. Horizontalträger nach einem der vorherigen Ansprüche, **dadurch gekennzeichnet, dass** die Abstützung (6) federnd an dem Horizontalträger (1) gelagert ist.

7. Horizontalträger nach einem der vorherigen Ansprüche, **dadurch gekennzeichnet, dass** die Abstützung (6) entlang zumindest einer Kulissenführung verstellbar und festlegbar ist, insbesondere entlang von in oder an seitlichen Kopfplatten des die Wickelwelle (2) aufnehmenden Horizontaltrǎgers (1) angeordneten Kulissenführungen verstellbar ist.

8. Horizontalträger nach einem der vorherigen Ansprüche, **dadurch gekennzeichnet, dass** die Abstützung (6) mittels zumindest eines Verstellelementes verstellbar ist.

9. Horizontalträger nach einem der vorherigen Ansprüche, **dadurch gekennzeichnet, dass** die Abstützung (6) mittels eines oder mehreren Verstellkeilen (15) verstellbar ist, insbesondere wobei jeder Verstellkeil (15) mittels zumindest eines Gewindebolzens (16), der in den Verstellkeil (15) eingreift, innerhalb eines Verstellbereiches verstellbar ist.

10. Horizontalträger nach einem der vorherigen Ansprüche, **dadurch gekennzeichnet, dass** die Wickelwelle (2) zumindest in vertikaler Richtung vor- und zurückbewegbar ist.

11. Horizontalträger nach einem der vorherigen Ansprüche, **dadurch gekennzeichnet, dass** die Wickelwelle (2) an ihren Enden in Gleitsteinen (7) gelagert ist, die in Kulissenführungen (8) von Lagerträgern gleiten.

12. Horizontalträger nach einem der vorherigen Ansprüche, **dadurch gekennzeichnet, dass** die Wickelwelle (2) an ihren Enden an Pendelarmen gelagert ist, wobei die Pendelarme um eine Drehachse pendelnd aufgehängt sind, die parallel zur Achse der Wickelwelle (2) außerhalb der Achse der Wickelwelle (2) liegt.

13. Horizontalträger nach einem der vorherigen Ansprüche, **dadurch gekennzeichnet, dass** das in Ausfahrrichtung vordere Ende des Beschattungselementes (4) an einem ausfahrbaren Ausfahrprofil (18) befestigt ist, insbesondere dass die Kammer, welche die Wickelwelle (2) aufnimmt, von dem Ausfahrprofil (18) im eingefahrenen Zustand verschlossen wird.

14. Horizontalträger nach einem der vorherigen Ansprüche, **dadurch gekennzeichnet, dass** sich die Abstützung (6) parallel zur Drehachse der Wickelwelle (2) über die ganze Länge oder einen Teil der Länge der Wickelwelle (2) oder mehrere Abschnitte der Wickelwelle (2) erstreckt, insbesondere dass sich die Abstützung (6) in Umfangsrichtung über einen Winkel von bis zu 30° oder über 30° der Wickelwelle (2), insbesondere bis zu 60° oder bis zu 90° oder bis zu 120° erstreckt.

15. Horizontalträger nach einem der vorherigen Ansprüche, **dadurch gekennzeichnet, dass** die Abstützung (6) eine oder mehrere reibungsmindernde Einlage/n und/oder eine oder mehrere reibungsmindernde Auflage/n und/oder eine oder mehrere reibungsmindernde Beschichtung/en aufweist.

## Claims

1. Horizontal beam (1) for absorbing static forces and for using as a bearing structural component, in particular in a winter garden or in particular in a pergola, wherein the horizontal beam (1) is formed by at least one hollow chamber profile,
which has at least one chamber, wherein a winding shaft (2), which is rotatably mounted about its axis, is arranged with, wound thereon as wound bales, a shading element (4) of a vertical shading (10), wherein the shading element (4) can be unwound from the winding shaft (2), wherein at least one passage opening (5) is arranged through which the shading element (4) exits, wherein at least one support (6) is assigned to the winding shaft (2) and wherein the support (6) is adjustable within an adjustment range and fixable within the adjustment range, in particular fixable at any point within the adjustment range,
**characterised in that** the at least one chamber for receiving the winding shaft (2) is provided with the shading element (4) of the vertical shading wound on it as wound bales (3), **in that** the winding shaft (2) rotatably mounted about the axis of the chamber is arranged in the chamber, and **in that** the chamber has the at least one passage opening (5) through which the shading element (4) exits the chamber.

2. Horizontal beam according to claim 1, **characterised in that** the support (6) is adjustable and fixable within an adjustment range, in particular in the vertical direction and/or in the horizontal direction.

3. Horizontal beam according to claim 1 or 2, **characterised in that** the support (6) is positively connected to the horizontal beam (1) and/or positively mounted on the horizontal beam (1).

4. Horizontal beam according to any of the preceding claims, **characterised in that** the support (6) is positively mounted on the horizontal beam (1), wherein the positive connection forms a hinge connection (9) between the support (6) and a receiving area on the horizontal beam (1), wherein the support (6) is pivotable about a hinge axis of the hinge connection (9) relative to the horizontal beam (1).

5. Horizontal beam according to any of the preceding claims, **characterised in that** the support (6) is mounted on the horizontal beam (1) by means of a pendulum bearing.

6. Horizontal beam according to any of the preceding claims, **characterised in that** the support (6) is resiliently mounted on the horizontal beam (1).

7. Horizontal beam according to any of the preceding claims, **characterised in that** the support (6) is adjustable and fixable along at least one slotted guide, in particular adjustable along slotted guides arranged in or on lateral top plates of the horizontal beam (1) receiving the winding shaft (2).

8. Horizontal beam according to any of the preceding claims, **characterised in that** the support (6) is adjustable by means of at least one adjustment element.

9. Horizontal beam according to any of the preceding claims, **characterised in that** the support (6) is adjustable by means of one or more adjustment wedges (15), in particular wherein each adjustment wedge (15) is adjustable within an adjustment range by means of at least one threaded bolt (16), which engages in the adjustment wedge (15).

10. Horizontal beam according to any of the preceding claims, **characterised in that** the winding shaft (2) can be moved back and forth at least in the vertical direction.

11. Horizontal beam according to any of the preceding claims, **characterised in that** the winding shaft (2) is mounted at its ends in sliding blocks (7) which slide in slotted guides (8) of bearing supports.

12. Horizontal beam according to any of the preceding claims, **characterised in that** the winding shaft (2) is mounted at its ends on pendulum arms, wherein the pendulum arms are suspended in pendulum fashion about a rotation axis which lies parallel to the axis of the winding shaft (2) outside the axis of the winding shaft (2).

13. Horizontal beam according to any of the preceding claims, **characterised in that** the front end of the shading element (4) in the extension direction is secured to an extendable extension profile (18), in particular **in that** the chamber, which receives the winding shaft (2), is closed by the extension profile (18) in the retracted state.

14. Horizontal beam according to any of the preceding claims, **characterised in that** the support (6) extends parallel to the rotation axis of the winding shaft (2) over the entire length or part of the length of the winding shaft (2) or several sections of the winding shaft (2), in particular **in that** the support (6) extends in the circumferential direction over an angle of up to 30° or over 30° of the winding shaft (2), in particular up to 60° or up to 90° or up to 120°.

15. Horizontal beam according to any of the preceding claims, **characterised in that** the support (6) has one or more friction-reducing insert(s) and/or one or more friction-reducing overlay(s) and/or one or more friction-reducing coating(s).

## Revendications

1. Support horizontal (1) pour l'absorption de forces statiques et pour l'utilisation comme composant structural porteur en particulier dans une véranda ou en particulier dans une pergola, dans lequel le support horizontal (1) est formé par au moins un profilé à chambre creuse qui présente au moins une chambre, dans lequel est disposé un arbre d'enroulement (2) monté de façon à pouvoir tourner autour de son axe, comportant un élément d'ombrage (4) d'un ombrage perpendiculaire (10) enroulé sur celui-ci en tant que ballot d'enroulement, dans lequel l'élément d'ombrage (4) peut être déroulé de l'arbre d'enroulement (2), dans lequel au moins une ouverture de passage (5) est disposée, par laquelle l'élément d'ombrage (4) sort, dans lequel au moins un étai (6) est affecté à l'arbre d'enroulement (2), et dans lequel l'étai (6) peut être déplacé dans une zone de déplacement et peut être fixé dans une zone de déplacement, en particulier au niveau d'un emplacement quelconque dans la zone de déplacement, **caractérisé en ce que** l'au moins une chambre pour la réception de l'arbre d'enroulement (2) est prévue avec l'élément d'ombrage (4) de l'ombrage perpendiculaire enroulé sur celui-ci en tant que ballot d'enroulement (3), **en ce que** l'arbre d'enroulement (2) monté de façon à pouvoir tourner autour de son axe est disposé dans la chambre, et **en ce que** la chambre présente l'au moins une ouverture de passage (5) par laquelle l'élément d'ombrage (4) sort de la chambre.

2. Support horizontal selon la revendication 1, **caractérisé en ce que** l'étai (6) peut être déplacé et fixé dans une zone de déplacement, en particulier en direction verticale et/ou en direction horizontale.

3. Support horizontal selon la revendication 1 ou 2, **caractérisé en ce que** l'étai (6) est relié par assemblage de forme avec le support horizontal (1) et/ou est monté par assemblage de forme au support horizontal (1).

4. Support horizontal selon l'une quelconque des revendications précédentes, **caractérisé en ce que** l'étai (6) est monté par assemblage de forme au support horizontal (1), dans lequel la liaison par assemblage de forme constitue une liaison articulée (9) entre l'étai (6) et une zone de réception au niveau du support horizontal (1), dans lequel l'étai (6) peut pivoter autour d'un axe d'articulation de la liaison articulée (9) par rapport au support horizontal (1).

5. Support horizontal selon l'une quelconque des revendications précédentes, **caractérisé en ce que** l'étai (6) est monté au moyen d'un appui pendulaire au support horizontal (1).

6. Support horizontal selon l'une quelconque des revendications précédentes, **caractérisé en ce que** l'étai (6) est monté à ressort au support horizontal (1).

7. Support horizontal selon l'une quelconque des revendications précédentes, **caractérisé en ce que** l'étai (6) peut être déplacé et peut être fixé le long d'au moins un guidage à glissière, en particulier le long de guidages à glissière disposés dans ou au niveau de plaques de tête du support horizontal (1) recevant l'arbre d'enroulement (2).

8. Support horizontal selon l'une quelconque des revendications précédentes, **caractérisé en ce que** l'étai (6) peut être déplacé au moyen d'au moins un élément de déplacement.

9. Support horizontal selon l'une quelconque des revendications précédentes, **caractérisé en ce que** l'étai (6) peut être déplacé au moyen d'une ou plusieurs clavettes de déplacement (15), en particulier dans lequel chaque clavette de déplacement (15) peut être déplacée au moyen d'au moins un boulon fileté (16) qui s'engrène dans la clavette de déplacement (15), dans une zone de déplacement.

10. Support horizontal selon l'une quelconque des revendications précédentes, **caractérisé en ce que** l'arbre d'enroulement (2) peut être avancé et rétracté au moins en direction verticale.

11. Support horizontal selon l'une quelconque des revendications précédentes, **caractérisé en ce que** l'arbre d'entraînement (2) est monté au niveau de ses extrémités dans des pièces coulissantes (7) qui glissent dans des guidages à glissière (8) de supports de palier.

12. Support horizontal selon l'une quelconque des revendications précédentes, **caractérisé en ce que** l'arbre d'enroulement (2) est monté au niveau de ses extrémités à des bras oscillants, dans lequel les bras oscillants sont suspendus de façon à osciller autour d'un axe de rotation qui sont parallèles à l'axe de l'arbre d'enroulement (2) en dehors de l'axe de l'arbre d'enroulement (2).

13. Support horizontal selon l'une quelconque des revendications précédentes, **caractérisé en ce que** dans la direction de déploiement, l'extrémité avant de l'élément d'ombrage (4) est fixée à un profilé de déploiement (18) pouvant être déployé, en particulier **en ce que** la chambre qui reçoit l'arbre d'enroulement (2) est fermée par le profilé de déploiement (18) à l'état rentré.

14. Support horizontal selon l'une quelconque des revendications précédentes, **caractérisé en ce que** l'étai (6) s'étend parallèlement à l'axe de rotation de l'arbre d'enroulement (2) sur toute la longueur ou sur une partie de la longueur de l'arbre d'enroulement (2) ou sur plusieurs segments de l'arbre d'enroulement (2), en particulier **en ce que** l'étai (6) s'étend dans une direction périphérique sur un angle allant jusqu'à 30° ou supérieur à 30° de l'arbre d'enroulement (2), en particulier jusqu'à 60° ou jusqu'à 90° ou jusqu'à 120°.

15. Support horizontal selon l'une quelconque des revendications précédentes, **caractérisé en ce que** l'étai (6) présente un ou plusieurs insert(s) réduisant le frottement et/ou une ou plusieurs garniture(s) réduisant le frottement et/ou un ou plusieurs revêtement(s) réduisant le frottement.
